# EUROPÄISCHE PATENTSCHRIFT

(11) **EP 1 530 103 B1**
(45) Veröffentlichungstag und Bekanntmachung des Hinweises auf die Patenterteilung: **23.07.2008**
(21) Anmeldenummer: 04104803.4
(22) Anmeldetag: 30.09.2004
(51) Int. Cl.: G05B 19/00, D21F 1/08

(54) **Verfahren zur Herstellung einer Faserstoffbahn**
Method for producing a fibrous web
Procédé de frabrication d'une bande fibreuse

(30) Priorität: 06.11.2003 DE 10351771
(43) Veröffentlichungstag der Anmeldung: 11.05.2005
(73) Patentinhaber: Voith Patent GmbH, 89522 Heidenheim (DE)
(72) Erfinder: Hardt, Niels, 89522 Heidenheim (DE); Schwarz, Michael, 89522 HEIDENHEIM (DE)

(56) Entgegenhaltungen:
- WO-A-20/04072367
- US-B1- 6 319 362

## Beschreibung

Die Erfindung betrifft ein Verfahren zur Herstellung einer Faserstoffbahn, insbesondere Papier- und/oder Kartonbahn, bei dem eine automatische Ascheregelung erfolgt. Sie betrifft ferner ein zur Durchführung des Verfahrens geeignetes computergestütztes Qualitätsregelsystem der im Oberbegriff des Anspruchs 6 angegebenen Art. Ein derartiges Verfahren und ein derartiges Qualitätsregelsystem sind aus der US 6 319 362 B 1 bekannt.

In einer Papiermaschine gibt es eine Vielzahl von Qualitäts-MD-Regelungen, d.h. Längsprofilregelungen für bestimmte Qualitätsparameter der Materialbahn (MD = machine direction, Maschinenlaufrichtung). Hierzu zählen unter anderem die Retentionsregelung und die Ascheregelung. Die Retentionsregelung wird derzeit nur als Stand-Alone-Lösung implementiert. Gegenseitige Beeinflussungen zwischen der Retentionsregelung und anderen Regelungen bleiben also außer Betracht. Es hat sich nun aber gezeigt, dass dies bei der Ascheregelung zu einem gegenseitigen Aufschaukeln der Regelungen führen kann.

Bei dem aus der US 6 319 362 B 1 bekannten Verfahren werden über die Strömung eines Füllstoffes der Papieraschegehalt und über die Strömung eines Retentionsmittels die Menge an Füllstoff in dem Siebwasser eingestellt. Dabei erfolgt ein gleichzeitiges Steuern der Strömung des Retentionsmittels und der Strömung des Füllstoffes auf der Basis eines Modells, das den Effekt der Strömung des Retentionsmittels auf die Menge des Füllstoffes im Siebwasser und den Effekt der Strömung des Füllstoffes auf den Papieraschegehalt und die Menge an Füllstoff im Siebwasser modelliert.

Der Erfindung liegt die Aufgabe zugrunde, das Verfahren der eingangs genannten Art sowie das computergestützte Qualitätsregelsystem unter Vermeidung der zuvor genannten Nachteile weiter zu optimieren.

Erfindungsgemäß wird diese Aufgabe gelöst durch ein Verfahren zur Herstellung einer Faserstoffbahn, insbesondere Papier- und/oder Kartonbahn, bei dem eine automatische Ascheregelung und eine automatische Retentionsregelung zur Verringerung bzw. Unterdrückung eines gegenseitigen Aufschaukelns der beiden Regelungen über ein Modell für die Abhängigkeit zwischen der Füllstoffzugabe und dem Retentionsmittelverbrauch entsprechend miteinander verknüpft werden.

Aufgrund dieser Lösung wird auf zuverlässige Art und Weise ein gegenseitiges Aufschaukeln der beiden Regelungen verhindert, womit die Qualitätskonstanz der fertigen Faserstoffbahn bzw. des Fertigpapiers entsprechend erhöht wird. Überdies werden die Sortenwechselzeiten reduziert, nachdem die Anzahl unabhängig voneinander arbeitender Regelkreise zumindest verringert und die bisher üblichen langen Regelstrecken vermieden werden. Außer einem schnelleren Sortenwechsel wird insbesondere auch ein stabilerer Maschinenlauf erreicht.

Gemäß einer bevorzugten praktischen Ausgestaltung des erfindungsgemäßen Verfahrens wird bei einer jeweiligen Erhöhung oder Verringerung der Füllstoffmenge entsprechend dem Modell für die Abhängigkeit zwischen der Füllstoffzugabe und dem Retentionsmittelverbrauch auch die Menge des Retentionsmittels erhöht bzw. verringert.

Bevorzugt wird ein mathematisches Modell für die Abhängigkeit zwischen der Füllstoffzugabe und dem Retentionsmittelverbrauch verwendet.

Über das Modell für die Abhängigkeit zwischen der Füllstoffzugabe und dem Retentionsmittelverbrauch kann einem gegenseitigen Aufschaukeln der Ascheregelung und der Retentionsregelung insbesondere prediktiv entgegengewirkt werden.

Eine weitere bevorzugte Ausführungsform zeichnet sich dadurch aus, dass eine Konzentrationsmessung im Siebwasser und/oder eine Aschegehaltsmessung oder eine Messung der Aschezugabemenge zumindest zeitweise dazu verwendet wird, das Modell an eventuelle neue Situationen anzupassen. Es ist also insbesondere auch ein selbstlernendes System denkbar. Das bedeutet auch, dass optional Signalleitungen von entsprechenden Sensoren an den Modellrechner angeschlossen sein können.

Die zuvor genannte Aufgabe wird erfindungsgemäß auch gelöst durch ein computergestütztes Qualitätsregelsystem einer Papiermaschine mit einer automatischen Ascheregelung und eine automatischen Retentionsregelung, die über ein Modell für die Abhängigkeit zwischen der Füllstoffzugabe und dem Retentionsmittelverbrauch miteinander verknüpft sind, um ein gegenseitiges Aufschaukeln dieser beiden Regelungen zu verringern bzw. zu unterdrücken.

Bei einer bevorzugten praktischen Ausführungsform des erfindungsgemäßen Qualitätsregelsystems ist bei einer jeweiligen Erhöhung oder Verringerung der Füllstoffmenge entsprechend dem Modell für die Abhängigkeit zwischen der Füllstoffzugabe und dem Retentionsmittelverbrauch auch die Menge des Retentionsmittels erhöhbar bzw. verringerbar.

Als Modell für die Abhängigkeit zwischen der Füllstoffzugabe und dem Retentionsmittelverbrauch ist vorzugsweise wieder ein mathematisches Modell vorgesehen.

Das Qualitätsregelsystem kann beispielsweise so ausgelegt sein, dass über das Modell für die Abhängigkeit zwischen der Füllstoffzugabe und dem Retentionsmittelverbrauch einem gegenseitigen Aufschaukeln der Ascheregelung und der Retentionsregelung prediktiv entgegengewirkt wird.

Von Vorteil ist insbesondere auch eine solche Ausführung, bei der an den Modellrechner für eine zumindest zeitweise Anpassung des Modells an eventuelle neue Situationen wenigstens ein Sensor angeschlossen bzw. anschließbar ist, über den bzw. die vorzugsweise eine Konzentrationsmessung im Siebwasser und/oder eine Aschegehaltsmessung oder eine Messung der Aschezugabemenge durchführbar ist.

Die entsprechende Verknüpfung zwischen der automatischen Ascheregelung und der automatischen Retentionsregelung kann also insbesondere durch eine entsprechende Programmierung des computergestützten Qualitätsregelsystems bzw. Modellrechners und beispielsweise die Bereitstellung gespeicherter Verknüpfungstabellen und/oder dergleichen verwirklicht sein. Dabei ist insbesondere auch eine automatische Anpassung des der Verknüpfung zugrunde liegenden Modells an die jeweilige Betriebssituation denkbar.

In der Zeichnung ist anhand zweier Diagramme rein beispielhaft ein Sortenwechsel mit erfindungsgemäß kombinierter Asche- und Retentionsregelung einem Sortenwechsel ohne eine solche kombinierte Regelung gegenübergestellt. Dabei zeigen:
- Figur 1: ein schematisches Diagramm zur Darstellung eines Sortenwechsels ohne die erfindungsgemäße Kombination der Ascheregelung und Retentionsregelung und
- Figur 2: ein schematisches Diagramm zur Darstellung eines Sortenwechsels mit erfindungsgemäß kombinierter Asche- und Retentionsregelung.

In den beiden theoretisch ermittelten Diagrammen der Figuren 1 und 2 sind über der Zeit t jeweils die folgenden Größen aufgetragen: "FG am Roller" (FG = Flächengewicht), "Asche im Papier", "Aschezugabe" und "SW_{Stoffdichte}" (SW = Siebwasser).

Während in der Figur 1 der zeitliche Verlauf der genannten Größen für einen Sortenwechsel ohne die erfindungsgemäße Kombination der Ascheregelung und Retentionsregelung wiedergegeben ist, zeigt die Figur 2 des zeitlichen Verlauf dieser Größen für einen Sortenwechsel mit erfindungsgemäß kombinierter Asche- und Retentionsregelung.

Wie anhand der Figur 1 zu erkennen ist, liegt das Flächengewicht (FG) am Roller bereits nach etwa 20 Minuten nach dem Beginn des Sortenwechsels im Sollbereich, während die Größe "Asche im Papier" erst nach etwa 15 weiteren Minuten, d.h. etwa 35 Minuten nach dem Beginn des Sortenwechsels, im Sollbereich liegt. Überdies zeigt die Stoffdichte des Siebwassers (SW_{Stoffdichte}) deutliche Schwankungen.

Demgegenüber liegt die Größe "Asche im Papier" bei erfindungsgemäß gekoppelter Asche- und Retentionsregelung (vgl. Figur 2) ebenfalls nach bereits etwa 20 Minuten nach dem Beginn des Sortenwechsels im Sollbereich. Die Größen "FG am Roller" und "Asche im Papier" erreichen den Sollbereich also etwa zur gleichen Zeit, im vorliegenden Fall beispielsweise etwa 20 Minuten nach dem Beginn des Sortenwechsels. Anhand der Figur 2 ist überdies zu erkennen, dass infolge der erfindungsgemäßen Verknüpfung der Asche- und Retentionsregelung bzw. aufgrund der gleichzeitigen Erhöhung der Retentionsmittelmenge praktisch keine Schwankungen der Größe "SW_{Stoffdichte}" bzw. keine Stoffauflaufschwankungen mehr auftreten.

## Patentansprüche

1. Verfahren zur Herstellung einer Faserstoffbahn, insbesondere Papier- und/ oder Kartonbahn, bei dem eine automatische Ascheregelung erfolgt, **dadurch gekennzeichnet, dass** überdies eine automatische Retentionsregelung erfolgt und zur Verringerung bzw. Unterdrückung eines gegenseitigen Aufschaukelns der beiden Regelungen diese über ein Modell für die Abhängigkeit zwischen der Füllstoffzugabe und dem Retentionsmittelverbrauch entsprechend miteinander verknüpft werden.

2. Verfahren nach Anspruch 1,
**dadurch gekennzeichnet,**
**dass** bei einer jeweiligen Erhöhung oder Verringerung der Füllstoffmenge entsprechend dem Modell für die Abhängigkeit zwischen der Füllstoffzugabe und dem Retentionsmittelverbrauch auch die Menge des Retentionsmittels erhöht bzw. verringert wird.

3. Verfahren nach Anspruch 1 oder 2,
**dadurch gekennzeichnet,**
**dass** ein mathematisches Modell für die Abhängigkeit zwischen der Füllstoffzugabe und dem Retentionsmittelverbrauch verwendet wird.

4. Verfahren nach einem der vorhergehenden Ansprüche,
**dadurch gekennzeichnet,**
**dass** über das Modell für die Abhängigkeit zwischen der Füllstoffzugabe und dem Retentionsmittelverbrauch einem gegenseitigen Aufschaukeln der Ascheregelung und der Retentionsregelung prediktiv entgegengewirkt wird.

5. Verfahren nach einem der vorhergehenden Ansprüche,
**dadurch gekennzeichnet,**
**dass** eine Konzentrationsmessung im Siebwasser und/oder eine A-schegehaltsmessung oder eine Messung der Aschezugabemenge zumindest teilweise dazu verwendet wird, das Modell an eventuell neue Situationen anzupassen.

6. Computergestütztes Qualitätsregelsystem einer Papiermaschine, insbesondere zur Durchführung des Verfahrens nach einem der vorhergehenden Ansprüche, mit einer automatischen Aschregelung, **dadurch gekennzeichnet, dass** überdies eine automatische Retentionsregelung vorgesehen ist und die beiden Regelungen über ein Modell für die Abhängigkeit zwischen der Füllstoffzugabe und dem Retentionsmittelverbrauch miteinander verknüpft sind, um ein gegenseitiges Aufschaukeln dieser beiden Regelungen zu verringern bzw. zu unterdrücken.

7. Qualitätsregelsystem nach Anspruch 6,
**dadurch gekennzeichnet,**
**dass** bei einer jeweiligen Erhöhung oder Verringerung der Füllstoffmenge entsprechend dem Modell für die Abhängigkeit zwischen der Füllstoffzugabe und dem Retentionsmittelverbrauch auch die Menge des Retentionsmittels erhöhbar bzw. verringerbar ist.

8. Qualitätsregelsystem nach Anspruch 6 oder 7,
**dadurch gekennzeichnet,**
**dass** als Modell für die Abhängigkeit zwischen der Füllstoffzugabe und dem Retentionsmittelverbrauch ein mathematisches Modell vorgesehen ist.

9. Qualitätsregelsystem nach einem der vorhergehenden Ansprüche,
**dadurch gekennzeichnet,**
**dass** über das Modell für die Abhängigkeit zwischen der Füllstoffzugabe und dem Retentionsmittelverbrauch einem gegenseitigen Auf schaukeln der Ascheregelung und der Retentionsregelung prediktiv entgegengewirkt wird.

10. Qualitätsregelsystem nach einem der vorhergehenden Ansprüche,
**dadurch gekennzeichnet,**
**dass** an den Modellrechner für eine zumindest zeitweise Anpassung des Modells an eventuelle neue Situationen wenigstens ein Sensor angeschlossen bzw. anschließbar ist, über den bzw. die vorzugsweise eine Konzentrationsmessung im Siebwasser und/oder eine A-schegehaltsmessung oder eine Messung der Aschezugabemenge durchführbar ist.

## Claims

1. Method for producing a fibrous web, in particular a paper and/or board web, in which automatic ash control is carried out, **characterized in that**, moreover, automatic retention control is carried out and, in order to reduce or suppress mutual resonant build-up of the two control systems, these are linked appropriately to each other via a model for the dependence between the addition of filler and the consumption of retention aid.

2. Method according to Claim 1, **characterized in that**, in the event of a respective increase or reduction in the quantity of filler, the quantity of retention aid is also increased or reduced in accordance with the model for the dependence between the addition of filler and the consumption of retention aid.

3. Method according to Claim 1 or 2, **characterized in that** a mathematical model is used for the dependence between the addition of filler and the consumption of retention aid.

4. Method according to one of the preceding claims, **characterized in that** a mutual resonant build-up of the ash control and the retention control is counteracted predictively via the model for the dependence between the addition of filler and the consumption of retention aid.

5. Method according to one of the preceding claims, **characterized in that** a concentration measurement in the white water and/or an ash content measurement or a measurement of the quantity of ash added is used at least partly to adapt the model to possibly new situations.

6. Computer-aided quality control system for a paper machine, in particular for implementing the method according to one of the preceding claims, with automatic ash control, **characterized in that**, moreover, automatic retention control is provided and, in order to reduce or suppress mutual resonant build-up of these two control systems, these are linked to each other via a model for the dependence between the addition of filler and the consumption of retention aid.

7. Quality control system according to Claim 6, **characterized in that**, in the event of a respective increase or reduction in the quantity of filler, the quantity of retention aid can also be increased or reduced in accordance with the model for the dependence between the addition of filler and the consumption of retention aid.

8. Quality control system according to Claim 6 or 7, **characterized in that** a mathematical model is provided for the dependence between the addition of filler and the consumption of retention aid.

9. Quality control system according to one of the preceding claims, **characterized in that** a mutual resonant build-up of the ash control and the retention control is counteracted predictively via the model for the dependence between the addition of filler and the consumption of retention aid.

10. Quality control system according to one of the preceding claims, **characterized in that** at least one sensor is or can be connected to the model computer in order to adapt the model to possible new situations, at least for some time, by which sensor/s a concentration measurement in the white water and/or an ash content measurement or a measurement of the quantity of ash added can preferably be carried out.

## Revendications

1. Procédé de fabrication d'une nappe de matière fibreuse, en particulier d'une nappe de papier et/ou de carton, dans lequel on effectue une régulation automatique de la teneur en cendres,
**caractérisé en ce que**
on y effectue en outre une régulation automatique de la rétention et **en ce que** pour diminuer ou inhiber les interactions mutuelles entre les deux régulations, ces dernières sont associées l'une à l'autre de manière appropriée par un modèle de la dépendance entre l'addition de charges et la consommation en agent de rétention.

2. Procédé selon la revendication 1, **caractérisé en ce que** lorsque la quantité de charge augmente ou diminue, la quantité d'agent de rétention augmente ou diminue conformément au modèle de la dépendance entre l'addition de charges et la consommation en agent de rétention.

3. Procédé selon les revendications 1 ou 2, **caractérisé en ce qu'**il utilise un modèle mathématique de la dépendance entre l'addition de charges et la consommation en agent de rétention.

4. Procédé selon l'une des revendications précédentes, **caractérisé en ce qu'**il s'oppose de manière prédictive à des interactions entre la régulation de la teneur en cendres et la régulation de la rétention à l'aide du modèle de la dépendance entre l'addition de charges et la consommation en agent de rétention.

5. Procédé selon l'une des revendications précédentes, **caractérisé en ce qu'**il utilise au moins partiellement une mesure de la concentration dans l'eau de tamisage et/ou une mesure de la teneur en cendres ou une mesure de la quantité ajoutée de cendres pour adapter le modèle à d'éventuelles nouvelles situations.

6. Système informatique de régulation de la qualité d'une machine à papier, en particulier en vue de mettre en oeuvre le procédé selon l'une des revendications précédentes, qui présente une régulation automatique de la teneur en cendres,
**caractérisé en ce que**
il présente de plus une régulation automatique de la rétention et **en ce que** les deux régulations sont associées l'une à l'autre par un modèle de la dépendance entre l'addition de charges et la consommation en agent de rétention pour diminuer ou inhiber les interactions mutuelles entre ces deux régulations.

7. Système de régulation de qualité selon la revendication 6, **caractérisé en ce que** lorsque la quantité de charge augmente ou diminue, la quantité en agent de rétention peut également être augmentée ou diminuée conformément au modèle de la dépendance entre l'addition de charges et la consommation en agent de rétention.

8. Système de régulation de qualité selon les revendications 6 ou 7, **caractérisé en ce que** comme modèle de la dépendance entre l'addition de charges et la consommation en agent de rétention, il présente un modèle mathématique.

9. Système de régulation de qualité selon l'une des revendications précédentes, **caractérisé en ce qu'**il s'oppose de manière prédictive à des interactions mutuelles entre la régulation de la teneur en cendres et la régulation de la rétention par l'intermédiaire du modèle de la dépendance entre l'addition de charges et la consommation en agent de rétention.

10. Système de régulation de qualité selon l'une des revendications précédentes, **caractérisé en ce qu'**au moins un détecteur qui permet de réaliser de préférence une mesure de concentration dans l'eau de tamisage et/ou une mesure de la teneur en cendres ou une mesure de la quantité de cendres ajoutées est raccordé ou peut être raccordé au calculateur du modèle de manière à permettre au moins à certains moments d'adapter le modèle à d'éventuelles nouvelles situations.
